# EUROPÄISCHE PATENTSCHRIFT

(11) **EP 0 100 878 B1**
(45) Veröffentlichungstag und Bekanntmachung des Hinweises auf die Patenterteilung: **11.05.1988**
(21) Anmeldenummer: 83106658.4
(22) Anmeldetag: 07.07.1983
(51) Int. Cl.: G03D 15/10

(54) **Vorrichtung zum manuellen Einführen eines Diapositivs in einen Diapositiv-Rahmen**
Device for the manual insertion of a transparency in a transparency frame
Dispositif pour l'introduction manuelle d'un dia dans un cadre à dias

(30) Priorität: 07.07.1982 DE 8219474 U; 17.05.1983 DE 3317960
(43) Veröffentlichungstag der Anmeldung: 22.02.1984
(73) Patentinhaber: GEIMUPLAST PETER MUNDT GmbH & Co. KG, 82490 Farchant (DE)
(72) Erfinder: Stemmer, Gottfried, D-8100 Garmisch-Partenkirchen (DE); Pohl, Claus, Dipl.-Ing., D-8116 Eschenlohe (DE)
(74) Vertreter: Lorenz, Eduard

(56) Entgegenhaltungen:
- DE-B- 1 295 877
- FR-A- 1 018 281

## Beschreibung

Die Erfindung betrifft eine Vorrichtung zum manuellen Aufweiten des Einführschlitzes für Diapositive nach dem Oberbegriff des Anspruchs 1. Eine derartige Vorrichtung ist aus der DE-B-1295877 bekannt. Sie weist eine etwa dem Bildfenster des Rahmens entsprechende Öffnung auf, durch welche hindurch das Diapositiv erfasst werden kann. Dadurch ist bereits die Aufgabe gelöst, dem Käufer von Diapositiv-Rahmen eine Vorrichtung zum manuellen Aufweiten des Einführschlitzes für das Diapositiv an die Hand zu geben, welche es ihm gestattet, die Diapositiv-Rahmen von Hand mit einem Diapositiv zu bestücken oder das Diapositiv maschinell konfektionierter Rahmen auszuwechseln. Der Diapositiv-Rahmen wird mit derjenigen Stirnseite, neben welcher der Einführschlitz gebildet ist, zunächst derart in die Vorrichtung eingelegt, dass die beiden Nasen die seitlich der Einführungsbahn des Diapositivs liegenden Rahmenrandteile übergreifen. Dabei kommt der Rahmen mit seiner Unterseite gegen die im Abstand zu den Nasen angeordnete Rampe zu liegen. Der hintere Teil des Rahmens wird dann in Richtung auf die Vorrichtung nach unten gedrückt, wodurch der Einführschlitz für das Diapositiv zwischen den beiden Rahmenhälften aufgeweitet wird. Durch die Öffnung hindurch kann das Diapositiv, das bereits teilweise in den aufgeweiteten Einführschlitz eingeführt worden ist, von Hand ergriffen werden, um es vollständig in den Rahmen hineinzuführen. Um keine Fingerabdrücke auf dem Bildteil des Diapositivs zu hinterlassen, war es erforderlich, beim Hineinführen des Diapositivs in den Rahmen einen weichen Handschuh zu tragen.

Aus der FR-A-1 018 281 ist eine Vorrichtung zum Einsetzen und Zentrieren eines Diapositivs in einem Diapositiv-Rahmen bekannt, bei der ein Transportschieber zum Einführen des Diapositivs in den aufgeweiteten Einführschlitz des Diapositiv-Rahmens vorhanden ist. Bei dieser Vorrichtung muss also das Diapositiv nicht mit der Hand angefasst werden.

Aufgabe der Erfindung ist es, die bekannte Vorrichtung zu verbessern.

Hierzu werden die kennzeichnenden Merkmale des Anspruchs 1 vorgeschlagen. Dem Gegenstand des Anspruchs 6 liegt die weitergehende Aufgabe zugrunde, eine Vorrichtung gemäss dem Gattungsbegriff des Anspruchs 1 derart zu verbessern, dass deren Handhabung vereinfacht ist.

Die Lösung dieser Aufgabe erfolgt gemäss dem Kennzeichen des Anspruchs 6. Eine derartige Vorrichtung hat den Vorteil, dass sie mit einer Hand auf einer Unterlage festgehalten werden kann und dass der in die Vorrichtung eingeführte Rahmen selbsttätig in seiner Stellung mit aufgeweitetem Einführschlitz verbleibt, so dass das Einlegen des Diapositivs in den Rahmen einerseits und den Schieber andererseits sowie das Einschieben des Transportschiebers mit dem eingelegten Diapositiv-Rahmen in den Rahmen vereinfacht sind.

Eine bevorzugte Ausführungsform der Erfindung ist Gegenstand des Anspruchs 7. Sie vermittelt den weiteren Vorteil, dass die Keile zusätzlich den Deckel nach oben biegen. Dadurch ist ein vergrösserter Einführschlitz erzielbar.

Die Erfindung ist in der nachstehenden Beschreibung anhand der Zeichnung in zwei Ausführungsformen beispielhaft erläutert. Es zeigen
Fig. 1 eine erste Ausführungsform der erfindungsgemässen Vorrichtung in ihrer Raststellung,
Fig. 2 dieselbe Vorrichtung mit nur teilweise in den Einführungsschlitz eingeführtem Diapositiv,
Fig. 3 die Vorrichtung dieser Ausführungsform in demjenigen Stadium der Benutzung, in welchem der Transportschieber das Diapositiv ergreift, sowie
Fig. 4 einen Längsschnitt durch die Vorrichtung nach Fig. 3 ohne Diapositiv, und
Fig. 5 eine andere, vorteilhaftere Ausführungsform der Vorrichtung im Augenblick des Einschiebens des Dia-Rahmens,
Fig. 6 einen Schnitt durch die erfindungsgemässe Vorrichtung nach Fig. 5,
Fig. 7 Die Vorrichtung nach den Fig. 5 und 6 in dem Augenblick, in welchem der Transportschieber das Diapositiv ergreift und
Fig. 8 einen Schnitt durch die erfindungsgemässe Vorrichtung der Ausführungsform nach den Fig. 5 bis 7 ohne Dia-Rahmen.

In der Zeichnung ist das Diapositiv mit 1 und die Vorrichtung mit 2 bezeichnet. Letztere entspricht mit der Massgabe der DE-B-12 95 877, dass sie, wie aus Fig. 1 ersichtlich, auch oben mittels einer Deckwand geschlossen ist. Der in sämtlichen Figuren dargestellte Transportschieber 3 besitzt an seinem der Einführseite entgegengesetzten Ende eine Transportnase 31 und darunter einen Begrenzungsanschlag 32. Am gegenüberliegenden Ende besitzt der Transportschieber 3 einen weiteren, aus Fig. 1 ersichtlichen Begrenzungsanschlag 33, der seine Funktion im Zusammenwirken mit der aus Fig. 1 ersichtlichen, ihn umgebenden, U-förmigen Ausnehmung erfüllt. Die Funktion des Anschlags 33 liegt in der Begrenzung der Auszugs- bzw. Ausgangsstellung des Schiebers 3.

Der Diapositiv-Rahmen 4 wird in der am besten aus Fig. ersichtlichen Weise derart in die Vorrichtung 2 eingelegt, dass die Kante 41 des Unterteils des Diapositiv-Rahmens 4 unterhalb der Nasen der Vorrichtung 2 zu liegen kommt. Dadurch wird aufgrund der aus Fig. 1 ersichtlichen schrägen Rampe der Vorrichtung 1 in der aus der DE-B-12 95 877 bekannten Weise die in Fig. 4 dargestellte Aufweitung des Einführschlitzes des Diapositiv- Rahmens herbeigeführt.

Abschliessend wird das geschnittene Diapositiv 1 an den Kanten oder im Perforationsbereich von Hand erfasst und, wie in Fig. 2 dargestellt, teilweise in den Einführschlitz des Diapositiv-Rahmens 4 eingeführt. Das Diapositiv 1 wird so weit in den Einführschlitz des Diapositiv-Rahmens 4 eingeschoben, bis es vor der Transportnase 31 des Schiebers 3 liegt, wie es in Fig. 3 dargestellt ist.

Anschliessend wird der Schieber 3 in Richtung des Diapositiv-Rahmens 4 in die Vorrichtung 2 hineingedrückt. Dabei erfasst die keilförmige Nase 31 des Schiebers 3 das Diapositiv 1 und transportiert es vollständig in den Diapositiv-Rahmen 4 ein, so dass das Diapositiv 1 projektionsfertig in dem Rahmen 4 angeordnet ist. Diese Stellung ist erreicht, wenn der Transportschieber 3 so weit eingeführt ist, dass der Begrenzungsanschlag 32 der Transportnase 31 gegen die Rahmenkante 41 stösst. Der Abstand des Keils 31 der Transportnase zu dem Begrenzungsanschlag 32 des Schiebers 3 ist so bemessen, dass bei völligem Eintauchen des Schiebers 3 das Diapositiv 1 richtig im Rahmen 4 positioniert ist.

Danach kann der Schieber 3 wieder aus der Vorrichtung 2 und die Transportnase 31 mit ihrem Keil wieder aus dem Einführschlitz des Diapositiv- Rahmens 4 herausgezogen werden. Das Diapositiv 1 verbleibt dann gleichwohl in seiner projektionsfertigen Position.

In einer bevorzugten Ausführungsform ist in der Vorrichtung 2 eine Druckfeder 21 angeordnet, und zwar in der aus Fig. 4 ersichtlichen Art und Weise, die den Schieber 3 nach erfolgter Rahmung automatisch wieder in seine Ausgangsstellung zurückführt. Diese ist durch den Anschlag 33 begrenzt und gesichert.

In weiterer Ausgestaltung der Neuerung sind die Vorrichtung 2 und der Schieber 3 mit aus der Zeichnung nicht ersichtlichen, an sich bekannten Verrastungs-Elementen ausgebildet. Dadurch ist der Schieber 3 so ausgebildet, dass er ohne einen eingelegten Rahmen 4 in seinem zusammengedrückten Zustand gegenüber der Vorrichtung 2 verrastet. Er ist dann von der Fläche her nicht grösser als ein Rahmen (50 x 50 mm) und kann infolgedessen den herkömmlichen Rahmen-Verpackungen beigelegt werden.

In der Zeichnung gern. Fig. 5-8, welche eine andere, vorteilhafte Ausführungsform zum Gegenstand hat, ist das Diapositiv mit 51, die Gesamt-Vorrichtung mit 52 und der Transportschieber mit 53 bezeichnet. Der Diapositiv-Rahmen 54 besteht aus einem Rahmenunterteil 91 mit umlaufender Rahmenkante 92 sowie einem innerhalb der Rahmenkante 92 eingebetteten Rahmendekkel 93. Die Vorrichtung 52 besitzt in Einführrichtung des Diapositiv-Rahmens 54 zwei seitliche Führungsschienen 74, welche die beiden seitlichen, einander gegenüberliegenden Rahmenkanten 92 übergreifen. Die Auflagefläche der Vorrichtung 52 für den Diapositiv-Rahmen 54 ist im hinteren, dem von der Vorrichtung aufgenommenen Transportschieber 53 zugekehrten Bereich 75 nach unten geneigt. Die zwischen den Führungsschienen 74 und der Auflagefläche für den Diapositiv-Rahmen 54 gebildeten Führungsbahnen für den Diapositiv-Rahmen 54 sind in dem genannten hinteren Bereich nach unten geneigt gestaltet. Zur Erleichterung des Einschiebens des Dia-Rahmens 54 unter die Führungsschienen 74 sind diese mit vorderen Einführschrägen 77 ausgerüstet.

Die Führungsschienen 74 übergreifen nur das Rahmenunterteil 91, nicht jedoch den Rahmendeckel 93.

Das unter die Führungsschienen 74 eingeschobene Rahmenunterteil 91 gelangt beim weiteren Einschieben in die nach unten geneigt gestaltete Führungsbahn und wird durch diese derart nach unten verformt, dass zwischen Rahmendeckel 93 und Rahmenunterteil 91 ein Einführschlitz 94 entsteht. Beim weiteren Einschieben des Dia-Rahmens 54 treten die beiden Keile 76, die links und rechts vom Transportschieber 53 an der Vorrichtung angeordnet sind, in den Einführungsschlitz 94 ein, heben dabei den Rahmendeckel 93 an und bewirken eine weitere Vergrösserung des Einführschlitzes 94.

Das abgeschnittene Diapositiv 51 wird an den Kanten oder im Perforationsbereich von Hand erfasst und, wie aus Fig. 7 ersichtlich, teilweise in den Einführschlitz des Diapositiv-Rahmens 54 eingeführt. Das Diapositiv 51 wird so weit in den Einführschlitz des Diapositiv-Rahmens 54 eingeschoben, bis es vor der aus Fig. 6 ersichtlichen Transportnase 81 des Schiebers 53 liegt. Anschliessend wird der Schieber 53 in Richtung des Diapositivrahmens 54 in die Vorrichtung 52 hineingedrückt. Dabei erfasst die keilförmige Nase 81 des Schiebers 53 das Diapositiv 51 und transportiert es vollständig in den Diapositiv-Rahmen 54 ein, so dass das Diapositiv 51 projektionsfertig in dem Rahmen 54 angeordnet ist. Diese Stellung ist erreicht, wenn der Transportschieber 53 so weit eingeführt ist, dass der aus Fig. 6 ersichtliche Begrenzungsanschlag 82 des Transportschiebers 53 gegen die Rahmenkante 92 stösst. Der Abstand des Keils der Transportnase 81 zu dem Begrenzungsanschlag 82 des Schiebers 53 ist so bemessen, dass bei völligem Eintauchen des Schiebers 53 das Diapositiv 51 richtig im Rahmen 54 positioniert ist.

Danach kann der Schieber 53 wieder aus der Vorrichtung 52 und die Transportnase 81 mit ihrem Keil wieder aus dem Einführschlitz des Diapositiv-Rahmens 54 herausgezogen werden. Das Diapositiv 51 verbleibt dann gleichwohl in seiner projektionsfertigen Position. Der Schieber 53 muss jedoch nicht nach jedem Rahmungsvorgang aus den Einführungsschlitz des Diapositiv- Rahmens herausgezogen werden. Ist das Diapositiv in Endlage in den Dia-Rahmen gebracht worden, kann mit dem Begrenzungsanschlag 82 der Rahmen sogar etwas in Richtung der Führungsbahn aus der Vorrichtung geschoben werden. Er kann dadurch leichter entnommen werden. Mit dieser zusätzlichen Schiebebewegung verrastet dann auch der Schieber mit der Vorrichtung. Bei Entnahme des gerahmten Diapositives bleibt der Schieber in der Raststellung. Erst durch Einschieben eines neuen Rahmens wird die Verrastung wieder gelöst. Durch diese Art der Verrastung wird die Handhabung vereinfacht. Der Schieber bleibt immer in Ausgangsstellung.

Aus Fig. 6 ist ersichtlich, dass der Transportschieber 53 durch eine Druckfeder 71 in diejenige Stelle gebracht werden kann, in der das Diapositiv 51 eingeschoben werden kann. Ferner sind aus dieser Darstellung Verrastnasen 72, 73 ersichtlich, die einerseits an einem Ende des Transportschiebers 53 und andererseits an der Vorrichtung angeordnet sind. Mittels der Verrastnasen 72, 73 wird der Transportschieber vor Einschieben des Dia-Rahmens in seiner Ausgangsstellung gehalten. Diese Verraststellung wird durch das Einschieben des Dia-Rahmens 54 automatisch gelöst. Die Rahmenkante 92 drückt nämlich auf den Schieber 53 und öffnet dadurch die Verrastung.

## Patentansprüche

1. Vorrichtung zum manuellen Aufweiten des Einführschlitzes (94) für Diapositive (1; 51) an einem aus Kunststoff bestehenden, mit mindestens einem elastisch aufweitbaren Einführschlitz (94) ausgerüsteten, aus einem Rahmenunterteil (91) mit umlaufender Rahmenkante (92) sowie einem innerhalb der Rahmenkante (92) eingebetteten Rahmendeckel (93) bestehenden Diapositiv-Rahmen (4; 54), die eine Auflagefläche für den Diapositiv-Rahmen (4; 54) aufweist, die im hinteren, dem aufgeweiteten Teil des Rahmens (4; 54) entsprechenden Bereich (75) als gegenüber der waagrechten nach unten geneigte Rampe ausgebildet ist, und die am hinteren, unteren Ende dieser Rampe zwei seitlich der Einführungsbahn des Diapositivs (1; 51) liegende über die Rahmenkante (92) greifende Nasen aufweist, dadurch gekennzeichnet, dass sie einen Transportschieber (3; 53) aufweist, der unterhalb der Aufnahme für die an den Nasen anliegende Rahmenkante (92) durch eine Ausnehmung in die Vorrichtung hineinschiebbar ist, und dass der Transportschieber (3; 53) an seinem ausserhalb der Ausnehmung befindlichen, freien Ende eine Transportnase (31; 81) besitzt, sodass ein Diapositiv (1; 51), das zunächst so weit in den Einführungsschlitz (94) des Diapositiv-Rahmens (4; 54) eingeschoben worden ist, dass es vollständig in Einschieberichtung vor der Transportnase (31; 81) des herausgezogenen Transportschiebers (3; 53) liegt, beim Einschieben des Transportschiebers (3; 53) in die Vorrichtung von der Nase (31; 81) erfasst und in den Diapositiv-Rahmen (4; 54) hineintransportiert wird.

2. Vorrichtung nach Anspruch 1, dadurch gekennzeichnet, dass sie eine keilförmige Aussparung für den die Transportnase (31; 81) tragenden Teil des Schiebers (3; 53) aufweist und dass der Transportschieber (3; 53) unterhalb der Transportnase (31; 81) einen Begrenzungsanschlag (32; 82) besitzt.

3. Vorrichtung nach einem der Ansprüche 1 oder 2, dadurch gekennzeichnet, dass der Transportschieber (3; 53) an seinem dem Begrenzungsanschlag (32; 82) gegenüberliegenden Ende einen weiteren Begrenzungsanschlag (33) aufweist.

4. Vorrichtung nach einem der Ansprüche 1 bis 3, dadurch gekennzeichnet, dass der Transportschieber (3; 53) in einer Verpackungsstellung der Vorrichtung durch Verrastungselemente gegen ein Herausgleiten gesichert ist.

5. Vorrichtung nach einem der Ansprüche 1 bis 4, dadurch gekennzeichnet, dass im Bereich der Aufnahme für den Transportschieber (3; 53) eine Druckfeder (21; 71) angeordnet ist.

6. Vorrichtung nach einem der Ansprüche 1 bis 5, dadurch gekennzeichnet, dass sie in Einführrichtung des Diapositivs (1; 51) zwei seitliche, die überstehende Kante des Unterteils (91) des Rahmens (4; 54) übergreifende Führungsschienen (74) besitzt, deren Führungsbahn im hinteren Bereich nach unten geneigt gestaltet ist.

7. Vorrichtung nach Anspruch 6, dadurch gekennzeichnet, dass am hinteren Ende wenigstens einer Führungsbahn ein in diese hineinragender Keil (76) angeordnet ist.

## Claims

1. A device for manually expanding the insertion slot (94) for transparencies (1; 51) in a transparency frame (4; 54), which is made of plastics and provided with at least one elastically expansible insertion slot (94) and consists of a lower frame part (91) having a peripheral annular frame edge (92) and of a frame cover (93), which is embedded inside the frame edge (92), said device comprising a supporting surface for the transparency frame (4; 54), which supporting surface is formed as a ramp that is downwardly inclined from the horizontal in the rear portion (75) of said surface, which rear portion corresponds to the expanded portion of the frame (4; 54) and said device comprising at the rear lower end of that ramp two noses, which are disposed laterally of the insertion path for the transparency (1; 51) and extend over the frame edge (92), characterized in that the device comprises a feed slider (3; 53), which is adapted to be pushed into the device through an opening below the means for receiving the frame edge in contact with the noses, and the feed slider (3; 53) is provided with a feed nose (31; 81) at its free end that is disposed outside the aperture so that a transparency (1; 51) which has initially been inserted into the insertion slot (94) of the transparency frame (4; 54) to such an extent that the entire transparency is disposed in front of the feed nose (31; 81) of the pulled out feed slider (3; 53) in the inserting direction will be engaged and fed into the transparency frame (4; 54) by the nose (31; 81) as the feed slider (3; 53) is pushed into the device.

2. A device according to claim 1, characterized in that it has a wedge-shaped recess for that portion of the slider (3; 53) which carries the feed nose (31; 81) and the feed slider (3; 53) comprises a limiting stop (32; 82) below the feed nose (31; 81).

3. A device according to claim 1 or 2, characterized in that the feed slider (3; 53) comprises a further limiting stop (33) at that end of the feed slider which is opposite the first-mentioned limiting stop (32; 82).

4. A device according to any of claims 1 to 3, characterized in that the feed slider (3; 53) is held by detent elements against slipping out when the device is in a packaged position.

5. A device according to any of claims 1 to 4, characterized in that a compression spring (21; 71) is disposed adjacent to the means for receiving the feed slider (3; 53).

6. A device according to any of claims 1 to 5, characterized in that the device comprises two laterally disposed track rails (74), which extend in the inserting direction for the transparency (1; 51) and extend over the protruding edge of the lower part (91) of the frame (4; 54) and the guideway of said rails is downwardly inclined in the rear portion.

7. A device according to claim 6, characterized in that a wedge (76) is provided at the rear end of at least one guideway and protrudes into the latter.

## Revendications

1. Dispositif pour l'élargissement manuel de la fente d'insertion (94) de dias (1; 51) d'un cadre à dias (4; 54), comportant au moins une fente d'insertion (94) pouvant être ouverte élastiquement, une partie inférieure de cadre (91) avec un bord de cadre (92) sur tout le pourtour ainsi qu'un couvercle de cadre (93) encastré à l'intérieur du bord de cadre (92), le dispositif comportant par ailleurs une surface d'appui pour le cadre à dia (4; 54) qui est formée dans la partie (75) correspondant à l'arrière élargi du cadre (4; 54) comme rampe inclinée vers le bas par rapport à l'horizontale, et qui à l'extrémité arrière inférieure de la rampe possède deux nez s'étendant par dessus le bord du cadre (92) et étant situés latéralement à côté de la piste d'insertion du dia (1; 51), caractérisé en ce que le dispositif comporte un tiroir transporteur (3; 53) qui peut être inséré dans la découpure du dispositif au-dessous de la zone de réception du bord du cadre (92) juxtaposé aux deux nez, que le tiroir transporteur (3; 53) possède un nez de transport (31; 81) en son extrémité libre se trouvant hors de la découpure de sorte qu'un dia (1; 51) qui a été précédemment glissé aussi loin dans la fente d'insertion (94) du cadre du dia (4; 54) qu'il se trouve entièrement en direction d'insertion devant le nez de transport (31; 81) du tiroir transporteur (3; 58) sorti, et que lors de l'insertion du tiroir transporteur (3, 53) dans le dispositif, le dia est saisi par le nez (31; 81) et est transporté dans le cadre à dias (4; 54).

2. Dispositif selon la revendication 1, caractérisé en ce qu'une échancrure en forme de coin est prévue pour la partie du tiroir (3; 53) portant le nez de transport (31; 81) et que le tiroir transporteur (3; 53) possède au-dessous du nez de transport (31; 81) une butée de limitation de course (32; 82).

3. Dispositif selon l'une des revendications 1 ou 2, caractérisé en ce que le tiroir transporteur (3; 53) possède une autre butée de limitation de course (33) en son extrémité faisant face à la butée de limitation de course (32; 82).

4. Dispositif selon l'une des revendications 1 à 3, caractérisé en ce que le tiroir transporteur (3; 53) est ancré dans une position d'emballage du dispositif par des éléments d'encliquetage pour éviter un mouvement vers l'extérieur.

5. Dispositif selon l'une des revendications 1 à 4, caractérisé en ce que dans la zone de réception du tiroir transporteur (3; 53) est prévu un ressort de pression (21; 71).

6. Dispositif selon l'une des revendications 1 à 5, caractérisé en ce que le dispositif possède latéralement deux rails de guidage (74) dans la direction d'insertion du dia (1; 51), avançant par dessus l'arête en saillie de la partie inférieure (91) du cadre (4; 54), rail dont la piste de guidage est formée de manière à être inclinée vers le bas dans la partie arrière.

7. Dispositif selon la revendication 6, caractérisé en ce qu'à l'extrémité arrière d'au moins une des pistes de guidage est disposé un coin (76) avançant dans la piste de guidage.
